# EUROPÄISCHE PATENTANMELDUNG

(11) **EP 0 935 040 A1**
(43) Veröffentlichungstag der Anmeldung: **11.08.1999**
(21) Anmeldenummer: 98101658.7
(22) Anmeldetag: 31.01.1998
(51) Int. Cl.: E05B 49/00

(54) **Schlüsselloses Zugangssystem**

(71) Anmelder: Ford Global Technologies, Inc., A subsidiary of Ford Motor Company, Dearborn, Michigan 48126 (US)
(72) Erfinder: Thoene, Alois, 50126 Bergheim (DE); Klein, Martin, 53343 Wachtberg (DE); Michaelsen, Marcos Felipe, 51373 Leverkusen (DE); Schulz, Martin, 50181 Bedburg (DE); Valder, Norbert, 52351 Dueren (DE)
(74) Vertreter: Drömer, Hans-Carsten, Dipl.-Ing.

(57) **Zusammenfassung**

Die Erfindung betrifft ein schlüsselloses Zugangssystem, insbesondere für Kraftfahrzeugtüren, bei dem die Türgriffstellung mittels Sensoren überwacht wird und bei Erkennung eines im Türbereich vorhandenen gültigen Identifikationscodes eine Entriegelung und Öffnung der Tür erfolgt.

## Beschreibung

Die Erfindung betrifft ein schlüsselloses Zugangs- oder Betätigungssystem, insbesondere für Kraftfahrzeuge.

Aus DE 38 20 248 A1 ist ein schlüsselloses Betätigungssystem für eine Fahrzeugverriegelungsvorrichtung bekannt. Dabei ist Wenigstens eine Antenne im Umfeld der Tür angeordnet. Die Antenne ist mit einer Verarbeitungseinrichtung verbunden und dient dem Austausch von Funksignalen mit einem tragbaren Modul, das einen Identifikationscode aufweist. Mit der Verarbeitungseinrichtung sind außerdem Einrichtungen zur Verriegelung und Entriegelung der Tür sowie ein manuell betätigbarer Triggerschalter verbunden, welcher an dem an der Außenseite befindlichen Türgriff angeordnet ist. Die manuelle Betätigung des Triggerschalters bzw Auslöseschalter löst den Identifikationsvorgang zwischen dem tragbaren Modul und der Verarbeitungseinrichtung aus. Der Auslöse- oder Triggerknopf ist an einem Türschließblech eines äußeren Türgriffs installiert. Bei einer Anwendung, mit der auch der Kofferraumdeckel geöffnet werden soll, ist der Triggerdruckknopf an einer Verziervng des Kofferklappenverschlusses vorgesehen.

Demnach scheint es sich bei dem beschriebenen Triggerschalter um einen separat vom Türgriff zu bedienenden manuellen Schalter zu handeln.

Eine derartige Ausführung hat den Nachteil, daß zum Öffnen der Tür zunächst die Betätigung des Trigger- bzw Auslöseschalters und dann die Betätigung des Türgriffs erforderlich ist.

Dies erscheint nicht nur in der Bedienung unhandlich, sondern auch fertigungstechnisch als zu aufwendig.

Aufgabe der Erfindung war es, eine vereinfachte sichere und fertigungstechnisch optimierte Betätigung des schlüssellosen Zugangssystems zu ermöglichen.

Zur Lösung dieser Aufgabe ist vorgesehen, den Triggerschalter unmittelbar mit dem Türgriff zu verbinden und an dem Türgriff sowohl eine neutrale Stellung als auch eine Öffnungs- sowie eine Schließstellung vorzusehen. Es ist außerdem vorgesehen, daß an dem Türschloß eine Öffnungsvorrichtung angeordnet ist, die mit der Verarbeitungseinrichtung verbunden ist.

Als Auslöse- oder Triggerschalter kommen beliebige Sensoren infrage, mit denen die Stellung des Türgriffs überwacht werden kann.

Durch diese Anordnung wird mit einer Bewegung des Türgriffs in die Auf"-Stellung die Auslösung des Identifikationsprozesses, die Entriegelung des Türschlosses und die Öffnung der Tür bewirkt. Bei geschlossener Tür wird ebenfalls durch Betätigung des Türgriffes in die Zu"-Stellung die Identifikationsroutine ausgelöst und erst nach erfolgreicher Identifikation eine Verriegelung des Türschlosses vorgesehen.

Bevorzugt weist die Verarbeitungseinrichtung Vorrichtungen zur Messung der Betätigungszeit der Türgriffe sowie Speicher für vorgewählte Betätigungszeiten und Vergleichseinrichtungen zum Vergleich von gemessenen und gewählten Griffbetätigungszeiten auf.

Durch Vergleich der gemessenen Betätigungszeiten der Türgriffe mit vorgewählten Werten können verschiedene Schließ- und Öffnungsfunktionen eingestellt werden.

Bevorzugt sind in der Verarbeitungseinrichtung Vorrichtungen vorgesehen, mittels derer die nach einer Betätigung des Türgriffs verstrichene Zeit gemessen wird. Die gemessene Zeit kann mit vorgewählten Wartezeiten verglichen werden. Insbesondere kann die Zeit zwischen zwei aufeinanderfolgenden Betätigungen (Intervallzeit) bestimmt und gespeichert werden. Die Zeit zwischen zwei aufeinanderfolgenden Betätigungen kann in einer Vergleichseinrichtung mit vorgewählten Intervallzeiten verglichen werden.

Hierdurch kann die Dauer der Identifikationsabfrage auf vorgewählte Zeiten ausgedehnt werden.

Weiter bevorzugt ist vorgesehen, daß die Verriegelung bzw Entriegelung durch den Türinnengriff durch die Verarbeitungseinrichtung abschaltbar ist.

Ein Verfahren zur schlüssellosen Betätigung von Kraftfahrzeugtürschlössern beinhaltet die Funkübertragung zwischen dem Fahrzeug und einem tragbaren Modul, das einen Identifikationscode enthält. Eine im Fahrzeug angeordnete Verarbeitungseinrichtung, welche mit einer geeigneten Antenne verbunden ist, fragt den Identifikationscode des tragbaren Moduls ab. Diese Abfrage erfolgt parallel zur Abfrage der Sensoren an den Türgriffen. Die Identifikationsprozedur wird von der Betätigung eines Türgriffs, detektiert von einem Sensor, ausgelöst. Während die Identifikation läuft kann aber bereits eine zweite Betätigung des Türgriffs erfolgen, z.B. für die Doppelverriegelung (s.u.). Bei Eintreffen eines gültigen Codes wird dann die aufgrund der Türgriffbetätigung gewählte, von der Verarbeitungseinrichtung identifizierte, Funktion ausgeführt.

Insbesondere kann die Dauer der einzelnen Stellungen des Türgriffs bestimmt und mit vorgegebenen, insbesondere vom Inhaber einstellbaren Werten verglichen werden.

Durch die Überwachung der Stellung des Türgriffs sowie der Betätigungszeiten bzw Intervallzeiten zwischen zwei Betätigungen lassen sich mit Hilfe einer programmierten Verarbeitungseinrichtung, welche über geeignete Prozessoren, Speicher, Eingangs-Ausgangsleitungen und Steuereinrichtungen verfügt, unter anderem verschiedene Schließfunktionen realisieren.

Durch leichtes Eindrücken des Türgriffs kann das Fahrzeug verschlossen werden, wenn das tragbare Identifikationsmodul außerhalb des Fahrzeuges lokalisiert wird. Wenn der Türgriff über eine längere Zeitdauer gedrückt bleibt oder mehrfach hintereinander betätigt wird, kann die Öffnungsfunktion des jeweiligen Innengriffes unterbrochen werden (Doppelverriegelung). Eine Zentralschließfunktion kann ausgeführt werden, wenn der Griff noch länger gedrückt bleibt oder z.B. dreimal kurz hintereinander gedrückt wird. Falls eine der Türen beim Vertiegelungsbefehl noch offensteht, kann die Vertiegelung des Türschlosses trotzdem erfolgen (mit Ausnahme der Fahrertür), so daß die Tür verschlossen ist, sobald sie zugeschlagen wird.

Wenn der Türgriff in die Öffnungspostition gezogen wird, erfolgt die Identifizierungsprozedur und die Tür wird entriegelt und geöffnet sobald ein gültiger Identifikationscode außerhalb des Fahrzeuges lokalisiert wird. Falls der Türgriff für längere Zeit in der Öffnungsposition bleibt, kann eine Zentralöffnungsfunktion ausgeführt werden.

Dabei bleibt eine vorher eingestellte Blockierung der Öffnungsfunktion durch die inneren Türöffnungshebel bevorzugt erhalten. Diese Blockierung wird bevorzugt erst aufgehoben, wenn das tragbare Modul mit dem Identifkationscode außerhalb des Fahrzeuges ist und eine vorgewählte Öffnungsprozedur des jeweiligen Türgriffs ausführt.

## Patentansprüche

1. Schlüsselloses Zugangssystem, insbesondere für Kraftfahrzeugtüren mit einem tragbaren Datenträger, der einen Identifikationscode und Einrichtungen zur Aufnahme bzw Abgabe von drahtlosen Signalen enthält, mit wenigstens einer Antenne im Umfeld der Tür zum Austausch von Funksignalen mit dem tragbaren Datenträger, mit einer Verarbeitungseinrichtung, die mit der Antenne verbunden ist, mit Einrichtungen zur Verriegelung und Entriegelung der Tür, die mit der Verarbeitungseinrichtung verbunden sind und mit Sensoren, die wenigstens eine Öffnungs- und eine Schließfunktion detektieren, wobei mittels der Verarbeitungseinrichtung eine detektierte Öffnungsfunktion das Türschloß entriegelt und öffnet.

2. Zugangssystem nach Anspruch 1, dadurch gekennzeichnet, daß in der Verarbeitungseinrichtung eine Vorrichtung zum Messen der von den Sensoren detektierten Betätigungszeiten sowie Speicher für vorgewählte Betätigungszeiten und Vergleichseinrichtungen für vorgewählte und gemessene Betätigungszeiten vorgesehen sind.

3. Zugangssystem nach Anspruch 1 oder 2, dadurch gekennzeichnet, daß in der Verarbeitungseinrichtung Vorrichtungen zur Messung der Zeiten zwischen zwei oder mehreren von den Sensoren detektierten Betätigungen sowie Speicher mit vorgewählten Zeiten zwischen aufeinanderfolgenden Betätigungen und Vergleichseinrichtungen angeordnet sind.

4. Zugangssystem nach einem der Ansprüche 1 bis 3, dadurch gekennzeichnet, daß die Entriegelung und die Öffnung des Schlosses durch die inneren Türgriffe abschaltbar ist.

5. Verfahren zur schlüssellosen Betätigung von Türschlössern, bei dem per Funk zwischen einer Verarbeitungseinrichtung mit geeigneten Sende- und Empfangseinrichtungen im Bereich der Tür und einem tragbaren Modul mit geeigneten Sende- und Empfangseinrichtungen und mit einem Identifikationscode, bei dem die Stellung der Türgriffe durch Sensorsignale detektiert und der Code überprüft wird und bei einem gültigen Identifikationscode die von der Verabeitungseinrichtung anhand der Sensorsignale identifizierte Funktion ausgeführt wird.

6. Verfahren nach Anspruch 5, dadurch gekennzeichnet, daß die zeitliche Abfolge der von den Sensoren detektierten Türgriffstellungen gespeichert und die Dauer der einzelnen detektierten Türgriffstellungen und/oder die Zeitdauer zwischen aufeinanderfolgenden Betätigungen detektierter Türgriffstellungen bestimmt und mit vorgegebenen Werten verglichen wird.
